# EUROPÄISCHE PATENTANMELDUNG

(11) **EP 0 077 043 A1**
(43) Veröffentlichungstag der Anmeldung: **20.04.1983**
(21) Anmeldenummer: 82109322.6
(22) Anmeldetag: 08.10.1982
(51) Int. Cl.: B63B 15/00, E06C 9/02

(54) **Mastleiter**

(30) Priorität: 14.10.1981 DE 3140702
(71) Anmelder: JACHMANN-TECHNIK GMBH, D-3161 Hülptingsen (DE)
(72) Erfinder: Schult, Joachim, D-2121 Tespe (DE)
(74) Vertreter: Hemmerich, Friedrich Werner

(57) **Zusammenfassung**

Mastleiter mit nach aussen kragenden Stufenansätzen, die fest mit dem Mast verbunden sind. Die Stufenansätze (1) weisen an ihrem äusseren, auskragenden Ende Ausnehmungen (3) auf. Durch diese übereinander angeordneten Ausnehmungen (3) wird ein Spannseil (4) geführt, das mit Verbindungselementen (3, 7, 7a) versehen ist. Mit Hilfe dieser Verbindungselemente (3, 7, 7a) kann das Spannseil (4) fest mit den Enden der Stufenansätze (1) verbunden werden.

## Beschreibung

Die Erfindung betrifft eine Mastleiter mit nach außen kragenden, fest mit dem Mast verbundenen Stufenansätzen. Bei bekannten Ausbildungen von Mastleitern wie sie insbesondere an Masten für Segelschiffe verwendet werden, bilden die nach außen kragenden Stufenansätze ein Hindernis und eine Gefahr für die beim Segelbetrieb benötigten bewegten Seile (laufendes Gut), insbesondere dann, wenn an den äußeren Enden der Ansätze noch winkelförmige Aufbiegungen vorgesehen sind, die das Abrutschen der Schuhe auf den Stufen verhindern sollen. Da die Stufenansätze frei nach außen kragen, müssen sie einen verhältnismäßig großen Querschnitt aufweisen, um der Wiegebeanspruchung beim Begehen der Mastleiter gewachsen zu sein; dies tritt besonders bei Schiffsmasten aus Aluminium in Erscheinung.

Man hat deshalb bereits vorgeschlagen, die Stufenansätze mit einem über der Trittfläche angeordneten, am Mast und an der äußeren Stirnseite des Ansatzes befestigten Bügel zusätzlich zu sichern. Dieser Bügel verringert zwar die Gefahr, daß sich Seilzeug in den Trittstufen verfängt, beseitigt sie aber nicht. Der Bügel erschwert das Besteigen der Leiter mit Wasscherschutzschuhwerk und bei Dunkelheit und bringt die Gefahr des Hängenbleibens mit den Schuhen bei schwerem Wetter mitsich.

Der Erfindung liegt die Aufgabe zugrunde, diese Nachteile und Schwierigkeiten zu beseitigen und eine Mastleiter zu schaffen, diebei Verwendung leichtbauender Trittstufen bei jedem Wetter einfach begehbar ist und das Seilzeug nicht behindert.

Diese Aufgabe wird dadurch gelost, daß die Stufenansätze an ihrem äußeren Ende Ausnehmungen für ein, durch die übereinander angeordneten Ausnehmungen der einzelnen Stufenansätze geführtes Spannseil (Want) und Verbindungselemente für die lösbare feste Verbindung des Spannseils mit den Enden der Stufenansätze oder für deren Abstützung auf dem Spannseil aufweisen.

Das durch die äußeren Kragenden der Trittstufen geführte Spannseil verhindert nicht nur ein Verfangen von Seilzeug an den Trittstufen, es nimmt auch einen Teil der Biegebeanspruchung der Stufen auf, so daß deren Querschnitt verringert und die Befestigung der Stufe am Mast vereinfacht werden können. Das Spannseil dient gleichzeitig als Handlauf beim Besteigen des Mastes und gibt dem Mast eine zusätzliche Querversteifung. Der Mast läßt sich auch auf See bei schwerem Wetter ohne Schwierigkeiten und zu großes Sicherheitsrisiko besteigen.

Die Erfindung wird anhand des in der Zeichnung dargestellten Ausführungsbeispiels näher erläutert. In der Zeichnung zeigen
Fig. 1 einen Abschnitt der Mastleiter und
Fig. 2 die Seitenansicht von Fig. 1.

Die Stufenansätze 1 bestehen aus einem U-Profil, das sich in der vom Mast 2 abgewandten Richtung verjüngt. Auf dem U-Steg 1a ist am äußeren Ende des Stegs eine Bohrung 3 vorgesehen, durch die das Spannseil 4 hindurchgeführt ist. An die dem Mast 2 zugewandte Stirnseite des U-Profils des Stufenansatzes 1 ist eine Querlasche geschweißt, die fest mit dem Mast 2 verbunden ist.

Die Bohrungen 3 mit dem durchgeführten Spannseil 4 werden entweder, wie bei dem oberen Stufenansatz 1 gezeigt, nur von unten her durch eine lösbare Schraubklemme 6 oder von oben und von unten her durch Schraubklemmenpaare 7, 7a mit dem Spannseil 4 verbunden.

## Patentansprüche

1. Mastleiter mit nach außen kragenden, fest mit dem Mast verbundenen Stufenansätzen,
dadurch gekennzeichnet,
daß die Stufenansätze (1) an ihrem äußeren Ende Ausnehmungen (3) für ein durch die übereinander angeordneten Ausnehmungen (3 ) der einzelnen Stufenansätze (1) geführtes Spannseil (Want) (4) und Verbindungselemente (3 bzw. 7, 7a) für die lösbare, feste Verbindung des Spannseils (4) mit den Enden der Stufenansätze (1) oder für deren Abstützung auf dem Spannseil (4) aufweisen.

2. Mastleiter nach Anspruch 1,
dadurch gekennzeichnet,
daß die Stufen der Stufenansätze (1) aus einem U-Profil bestehenden, das sich in der vom Mast (2) abgewandten Richtung verjüngt, auf dem U-Steg (la) die Ausnehmung (3) als Durchgangsbohrung ausgebildet ist und auf der dem Mast (2) zugewandten Seite des U-Profils eine mit dem Mast (2) verbindbare Querlasche (5) aufgeschweißt ist.
